# EUROPÄISCHE PATENTSCHRIFT

(11) **EP 1 216 817 B1**
(45) Veröffentlichungstag und Bekanntmachung des Hinweises auf die Patenterteilung: **26.04.2006**
(21) Anmeldenummer: 01811252.4
(22) Anmeldetag: 20.12.2001
(51) Int. Cl.: B31B 23/00, B31B 19/10

(54) **Vorrichtung zum Herstellen von Verpackungsbeuteln**
Machine for producing packaging bags
Machine de production de sachets

(30) Priorität: 20.12.2000 CH 24812000
(43) Veröffentlichungstag der Anmeldung: 26.06.2002
(73) Patentinhaber: Water-Line S.A., 6805 Mezzovico (CH)
(72) Erfinder: Colla Tiziano, CH-6967 Dino (CH)
(74) Vertreter: Clerc, Natalia

(56) Entgegenhaltungen:
- EP-A- 0 962 309
- US-A- 4 216 705
- US-A- 4 737 904
- US-A- 5 800 325

## Beschreibung

Verpackungsbeutel werden vielfach benutzt zum Verpacken länglicher Produkte. Meist werden die Produkte mit ihrer Längserstreckung quer zur Transportrichtung der Folie verpackt. Dies ergibt höhere Packfrequenzen als bei Längs-Verpackung.

Meist werden die Verpackungsfolien einseitig bedruckt zur Verpackungsmaschine angeliefert. Bei heute üblichen Druckmaschinen ist die Breite der bedruckten Folie auf etwas 120 cm beschränkt. Durch Falten lassen sich damit Beutel von etwa 57 cm nutzbarer Innenlänge herstellen. Wenn längere Produkte zu verpacken sind, müssten zwei entsprechend breitere Folien verwendet werden, eine für die bedruckte Vorderseite, die andere für die Rückseite. Diese Rückseite wurde bisher unbedruckt belassen oder mit einem Muster bedruckt, das beliebig quer durchtrennt werden konnte, weil es bisher nicht gelang, die beiden Folien synchron so von ihren Vorratsrollen abzuziehen, dass regelmässige Muster der Vorder- und Rückseite miteinander übereinstimmten.

Die EP 0'962'309 zeigt eine Beutelherstellungsvorrichtung mit Transportwalzen und stromabwärts von diesen Transportwalzen angeordneten Fühlern, welche Markierungen auf den Folien feststellen. Stromaufwärts der Walzen sind Streckvorrichtungen vorgesehen, welche bei Nicht-Übereinanderliegen der Markierungen der zwei Folien die eine Folie entsprechend einer Steuerung streckt.

Der vorliegenden Erfindung liegt die Aufgabe zugrunde, das obige Problem zu lösen. Diese Aufgabe wird durch die Merkmale des Patentanspruches 1 gelöst.

Nachfolgend wird ein Ausführungsbeispiel der Erfindung anhand der Zeichnung erläutert. Darin zeigt:
- Fig. 1: eine schematische Seitenansicht der Vorrichtung,
- Fig. 2: ein Detail in einer anderen Einstellung, und
- Fig. 3: ein Geschwindigkeitsdiagramm.

Von zwei Vorratsrollen 1, 2 werden zwei Verpackungsfolien 3, 4 zwei Speichern 5, 6 zugeführt. Die Speicher 5, 6 sind symbolisch dargestellt durch zwei Umlenkwalzen 7 und eine federbelastete Tänzerwalze 8, deren vertikaler Hub (Speicherinhalt) durch einen Weggeber 9 gemessen wird. Der Weggeber 9 steuert über eine zentrale Steuereinheit 10 den Antriebsmotor 11 der betreffenden Vorratsrolle 1 bzw. 2 derart, dass der Speicherinhalt annähernd konstant bleibt. Die Folie 3 ist in einem regelmässigen, konstanten Abstand a mit einer Marke 12 bedruckt, die Folie 4 im Abstand a' mit einer Marke 13. a ist annähernd gleich a' und entspricht einem ganzzahligen vielfachen des Längenrasters, mit welchem die Folien 3, 4 bedruckt sind. Je ein Fühler 14, 15 ist mit der Einheit 10 verbunden und erfasst die Marken 12, 13 beim Durchlauf, z.B. die Vorder- oder die Hinterkante eines durchlaufenden Strichs.

Von den Speichern 5, 6 laufen die Folien 3, 4 über Umlenkwalzen 19, 20, 21, 22. Die Walzen 21, 22 bilden einen engen Einzugsspalt 23 von etwas 0,05 bis 2 mm Breite. Der Spalt 23 ist jedenfalls breiter als die Summe der Dicken der beiden Folien 3, 4. Durch mehrere über die Länge des Einzugsspaltes 23 verteilte Blasdüsen 24 oder eine schmale Schlitzdüse wird Druckluft in den Spalt 23 eingeblasen. Je eine Transportwalze 25, 26 presst die betreffende Folie 3, 4 gegen die Walzen 21, 22. Die Walzen 25, 26 sind verbunden mit je einem Servomotor 27, 28 und einem Winkelfühler 29, 30. Die Motoren 27, 28 und Fühler 29, 30 sind ebenfalls mit der Steuereinheit 10 verbunden.

Stromabwärts aber möglichst benachbart zu den Umlenkwalzen 21, 22 ist eine Quersiegelstation 35 bestehend aus einer vertikal beweglichen Siegelbacke 36 und einer Gegenbacke 37 angeordnet. Der Siegelhub der Backe 36 wird durch die Einheit 10 gesteuert. Die Siegelbacke 36 verschweisst die beiden Folien 3, 4 miteinander quer zu deren Fortbewegungsrichtung mit einer durchgehenden oder mit einer nicht durchgehenden Schweissnaht, z.B. nur durch einige wenige Schweisspunkte über die Breite der Folien 3, 4 oder nur an deren einem Rand oder an beiden Rändern.

Falls die Quersiegelung nicht durchgehend ist wird in einer zweiten Quersiegelstation 40 z.B. in der anschliessenden Verpakkungsmaschine 48 mit einer Siegelbacke 41 und einer entsprechenden Gegenbacke an derselben Stelle eine durchgehende Quersiegelung hergestellt.

Alternativ dazu kann in einem einstellbaren Abstand b stromabwärts von der Siegelstation 35 die zweite Siegelstation 40 angeordnet sein, wie dies strichpunktiert angedeutet ist. In diesem Fall bewegen die Backen 36, 41 jeweils gleichzeitig.

Stromabwärts der Siegelstation 35 ist ein weiterer Speicher 43 angeordnet mit mindestens drei Walzen 42, 44, 45, von denen mindestens eine zum Ziehen der Folien 3, 4 belastet ist, z.B. durch eine Feder 46. Der Vorrat des Speichers 43 wird wiederum durch einen Fühler 46 gemessen, der mit der Einheit 10 verbunden ist. Vom Speicher 43 werden die quer verschweissten Folien 3, 4 durch die Verpackungsmaschine 48 abgezogen, in welcher Produkte in die durch die Quernähte gebildeten Beutel eingefüllt, die Längsränder der Folien 3, 4 versiegelt und gegebenenfalls die einzelnen Beutel voneinander getrennt werden.

Eine mögliche Betriebsweise der beschriebenen Vorrichtung arbeitet wie folgt: Die Verpackungsmaschine 48 arbeitet taktweise oder kontinuierlich und zieht entsprechend taktweise oder kontinuierlich vom Speicher 43 quer verschweisste Folien 3, 4 ab. Die Einheit 10 regelt die Durchschnittsgeschwindigkeit der Motoren 27, 28 mittels des Signals des Fühlers 46 derart, dass der Inhalt des Speichers 43 annähernd konstant bleibt. Nachdem die Quersiegelung an der Station 35 ausgeführt ist und der Speicher 43 mittels des Fühlers 46 Nachschubbedarf signalisiert hat, werden durch die Einrichtung 10 die beiden Motoren 27, 28 eingeschaltet und treiben die Walzen 25, 26 mit einem programmierten Geschwindigkeitsverlauf gemäss Fig. 3 an. Dieser Verlauf hat eine Beschleunigungsphase 55, eine Konstantlaufphase 56 und eine Verzögerungsphase 57. Der Umschaltpunkt 58 zwischen den Phasen 56, 57 und die Verzögerung in der Phase 57 sind so bemessen, dass beim theoretischen Stillstandpunkt 59 die zum Schalten des Fühlers 14 bzw. 15 benutzte Hinterkante der nächsten Marke 12 bzw. 13 etwas stromabwärts der Fühler 14 bzw, 15 ist. Diese Hinterkante passiert also den betreffenden Fühler 14, 15 mit stark reduzierter Geschwindigkeit. Beim Ansprechen dieses Fühlers 14, 15 wird der zugehörige Motor 27, 28 sofort gestoppt (Verzögerungsphase 60 in Fig. 3). Wegen der geringen Geschwindigkeit der Walzen 26, 27 ist die vom Stoppsignal bis zum Stillstand der Folien 3, 4 zurückgelegte Werkstrecke sehr gering und ausserdem mess- und korrierbar mittels des Signals des Fühlers 29 bzw. 30. Die Folien 3, 4 stoppen also mit den Marken 12, 13 sehr genau ausgerichtet gegenüber den Fühlern 14, 15. Die Siegelstation 35 befindet sich längs der Folien 3, 4 gemessen genau um ein ganzzahliges Vielfaches des Abstandes a stromabwärts des dadurch erreichten Stoppunktes der zum Stopp gemessenen Marken 12, 13 oder um einen einstellbaren Betrag c weiter entfernt, wobei 0 ≤ c ≤ a ist. Bei der Siegelstation 35 fluchten deshalb zwei vorangegangene Marken 12, 13 exakt miteinander und mit der Siegelbacke 36 oder sind um den Betrag c stromabwärts dieser Siegelbacke 36. In diesem Moment wird die Siegelbacke 36 und gegebenenfalls die Siegelbacke 41 betätigt, worauf der nächste Takt beginnt.

Beim Abzug der Folien 3, 4 durch die Walzen 25, 26 wird der Inhalt des Speichers 5, 6 entsprechend vermindert, was über die Fühler 9 und die Einrichtung 10 die Motoren 11 einschaltet.

Die beschriebene Vorrichtung und das beschriebene Betriebsverfahren ermöglichen die genaue Ausrichtung der Marken 12, 13 beim Querversiegeln aufeinander. Dadurch ist es möglich, beide Seiten von aus zwei separaten Folien gebildeten Verpackungsbeuteln mit abgeschlossenen, auf das Produkt bezogenen Mustern zu bedrucken. Zum Beispiel kann die Vorderseite als Werbefläche benützt werden und die Rückseite nähere Spezifikationen des Produktes oder z.B. ein Rezept enthalten, was bisher nicht für möglich gehalten wurde. Ausserdem ist es mit der erfindungsgemässen Vorrichtung möglich, beidseitig produktspezifisch bedruckte Verpackungsbeutel aus zwei unterschiedlichen Folien bezüglich Material und Dicke zu formen. Damit kann in gewissen Fällen das Einlegen von Kartonzuschnitten vermieden werden.

Wenn z.B. der Abstand a' bedingt durch Herstelltoleranzen oder durch elastische Dehnungen oder Temperaturunterschiede usw. leicht grösser ist als a, so wird die Folie 4 zwischen der Siegelstation 35 und der Umlenkwalze 42 bzw. zwischen den Siegelstationen 35, 40 schlaff, weil nur die "kürzere" Folie 3 zwischen den Walzen 42 und 21 gespannt wird durch den Zug der Feder 45.

Das Einblasen von Luft in den Einzugsspalt 23 hat mehrere Vorteile: Wegen der Verengung der Luftströmung im Einzugsspalt 23 entsteht dort und unmittelbar dahinter durch den Venturi-Effekt ein Unterdruck, der die Folien 3, 4 gegeneinander saugt. Dies vereinfacht die Siegelstation 35 erheblich. Stromabwärts dieser Station 35 bildet sich dagegen ein Überdruck zwischen den Folien 3, 4 aus. Dieser Überdruck spannt die schlaffe Folie 4. Dadurch ist sichergestellt, dass die Folie 4 zwischen der Walze 22 und der Station 35 gespannt ist, also nicht ausbauchen kann. Damit wird erreicht, dass bei der Punktsiegelung die beiden Marken 12, 13 benachbart der Station 35 exakt fluchten.

Wenn die Abstände a und a' im ungespannten Zustand der Folien 3, 4 exakt gleich sind und die Folien 3, 4 aus gleichem Material bestehen und gleiche Dicke haben, wird wegen der im Betrieb z.B. aufgrund unterschiedlicher Inhalte der Speicher 5, 6 auftretenden unterschiedlichen Spannungen der Folien 3, 4 auf der Strecke zwischen den Fühlern 14, 15 und der Siegelstation 35 der Abstand a' mal etwas grösser, mal etwas kleiner als a sein. Dies hat zur Folge, dass zwischen den Stationen 35, 40 mal die untere Folie 4 (wie in Fig. 1 dargestellt) mal die obere Folie 3 "schlaff", d.h. nur durch den pneumatischen Druck gezogen ist. Der vom Speicher 43 ausgeübte Zug wirkt daher abwechselnd mal auf die Folie 3, mal auf die Folie 4. Im Übergang wird dieser Zug nur über die Schweisspunkte der Querschweissung in der Station 35 übertragen.

Um dies zu verhindern, ist es zweckmässig, a' um einen geringen Betrag von z.B. 0,2 mm grösser oder kleiner als a zu wählen, also die Breite des Musters auf der Folie 3 um systematisch 0,2 mm kleiner oder grösser als die Breite des Musters auf der Folie 4 zu wählen, d.h. 0 ≤|a - a'| ≤ 0,1 a.

Der Abstand a ist ein ganzzahliges Vielfaches n der Breite des Musters auf der Folie 3. Wenn z.B. n = 3 ist, bedingt dies, dass der Umfang der Druckwalzen, mit denen das Muster auf den Folien 3, 4 gedruckt wird, gleich 3 a bzw. 3 a' ist. Wenn n = 1 ist, können die Motoren 27, 28 in der oben erläuterten Art auch so geregelt werden, dass nur bei jedem n-ten Durchlauf der Marken 12, 13 durch die Fühler 14, 15 die oben erwähnte Synchronisation erfolgt. In diesem Fall wird nach einem Stopp der Motoren 27, 28, bei welchem beide Siegelbacken 36, 41 gleichzeitig abgesenkt werden, bei den nächsten beiden Stopps nur die Siegelbacke 41 abgesenkt. In beiden oben erläuterten Fällen kann die Taktfrequenz der Regelung entsprechend gesenkt oder die mögliche durchschnittlich Abzugsgeschwindigkeit durch die Verpackungsmaschine 48 erhöht werden.

Die Wegstrecke, welche die Folien 3, 4 zwischen dem Durchlauf der Marken 12, 13 bei den Fühlern 14, 15 bis zum Stillstand der Motoren 27, 28 zurücklegen, ist durch Programmierung der Steuereinheit 10 einstellbar. Für die rasche Feineinstellung kann es jedoch zweckmässig sein, den Abstand des Fühlers 14 und/oder des Fühlers 15 von den Umlenkwalzen 21, 22 einstellbar zu machen, z.B. die Fühler 14, 15 auf je einem durch ein Schraubspindel verschiebbaren Schlitten zu montieren.

Wenn die Maschine für unterschiedliche Musterbreiten verwendet werden soll, also auf unterschiedliche Abstände a einstellbar sein soll, muss auch der Abstand b entsprechend einstellbar sein.

Fig. 2 zeigt eine Möglichkeit, auch die Spaltbreite des Einzugsspaltes 23 einzustellen. Die Walze 42 kann in der Höhe einstellbar sein gegenüber der mittelsenkrechten Ebene 65 zwischen den Achsen der Walzen 21, 22.

Vorstehend wurde eine mögliche Betriebsweise der beschriebenen Vorrichtung im taktweisen Betrieb erläutert. Es ist jedoch auch möglich, die Vorrichtung kontinuierlich zu betreiben. Dazu müssten die Siegelstationen 35, 40 mit umlaufenden Siegelbacken und Gegenbacken z.B. gemäss der EP A-469 819 ausgebildet und kontinuierlich mittels je eines Servomotors angetrieben werden, der exakt z.B. mit dem Servomotor 27 synchronisiert ist. Der Servomotor 27 wäre in diesem Fall der Master, dessen Geschwindigkeit mittels des Signals des Fühlers 46 geregelt ist. Der Motor 28 ist der Slave, dessen Geschwindigkeit im Wesentlichen der Geschwindigkeit des Motors 27 entspricht, aber mit jedem (oder jedem n-ten) Durchlauf der Marken 12, 13 bei den Fühlern 14, 15 so korrigiert wird, dass die Marken 12, 13 nach Durchlauf der Siegelstation 35 exakt aufeinander fallen.

In einer weiteren, hier nicht dargestellten Ausführungsform ist die erfindungsgemässe Vorrichtung gleich aufgebaut wie oben beschrieben mit Ausnahme davon, dass keine Blasdüsen 24 und keine Quersiegelstation 35, das heisst keine Siegelbacke 36 und Gegenbacke 37, vorhanden sind. Mittels des Speichers 43, beziehungsweise der federbelasteten Walze 44, werden die Folien entsprechend gezogen, so dass ihre Marken bei der nachfolgenden Siegelstation 40 aufeinanderliegen.

## Patentansprüche

1. Vorrichtung zum Herstellen von Verpackungsbeuteln, umfassend
- eine erste Transportwalze (25) zum Abziehen einer ersten Folie (3) von einem ersten Vorrat (1), wobei die erste Folie (3) in einem konstanten ersten Abstand (a) erste Marken (12) aufweist,
- eine zweite Transportwalze (26) zum Abziehen einer zweiten Folie (4) von einem zweiten Vorrat (2), wobei die zweite Folie (4) in einem konstanten zweiten Abstand (a') zweite Marken (13) aufweist,
- einen mit der ersten Transportwalze (25) und mit einem ersten Drehwinkelfühler (29) verbundenen ersten Servomotor (27),
- einen mit der zweiten Transportwalze (26) und mit einem zweiten Drehwinkelfühler (30) verbundenen zweiten Servomotor (28),
- einen benachbart der ersten Transportwalze (25) angeordneten ersten Fühler (14), der die ersten Marken (12) abtastet,
- einen benachbart der zweiten Transportwalze (26) angeordneten zweiten Fühler (15), der die zweiten Marken (13) abtastet,
- ein erstes Umlenkorgan (21) und zweites Umlenkorgan (22), die zusammen einen engen Einzugsspalt (23) für beide Folien (3, 4) bilden, wobei der Einzugsspalt (23) breiter ist als die Summe der Dicken der beiden Folien (3, 4),
- eine Quersiegeleinrichtung (35,40) stromabwärts der beiden Umlenkorgane (22, 23) zum Bilden einer Quersiegelung zum Verbinden der beiden Folien (3, 4) miteinander,
- eine Steuereinrichtung (10), welche mit den beiden Servomotoren (25, 26) und sämtlichen Fühlern (14, 15, 29, 30) verbunden ist und die beiden Servomotoren (27, 28) derart steuert, dass benachbart der Quersiegeleinrichtung (40, 35) jeweils eine erste Marke (12) und eine zweite Marke (13) deckungsgleich sind.

2. Vorrichtung nach Anspruch 1, wobei sie ferner eine Blasdüse (24) zu Einblasen eines Gasstroms in den Einzugsspalt (23) aufweist.

3. Vorrichtung nach Anspruch 1, wobei ein erster Speicher (43) für die Folien (3, 4) sowie ein dritter Fühler (46) zum Messen des Vorrats im ersten Speicher (43) vorhanden sind, wobei der dritte Fühler (46) mit der Steuereinrichtung (10) zum Regeln der durchschnittlichen Geschwindigkeit des ersten und zweiten Motors (27, 28) verbunden ist.

4. Vorrichtung nach Anspruch 3, wobei der Speicher (43) und der dritte Fühler (46) stromabwärts der Quersiegeleinrichtung (35) angeordnet sind.

5. Vorrichtung nach Anspruch 3, wobei der Speicher (43) und der dritte Fühler (46) stromaufwärts der Quersiegeleinrichtung (40) angeordnet sind.

6. Vorrichtung nach Anspruch 1 bis 5, wobei der absolute Betrag der Differenz zwischen dem ersten Abstand (a) und dem zweiten Abstand (a') grösser als 0 aber kleiner als 0,1 x dem ersten Abstand (a) ist.

7. Vorrichtung nach einem der Ansprüche 1 bis 6, wobei je ein zweiter Speicher (5, 6) der ersten und zweiten Transportrolle (25, 26) vorgeschaltet ist.

8. Vorrichtung nach Anspruch 7, wobei der erste und zweite Vorrat (1, 2) je ein Antriebsorgan (11) aufweisen, das von einem vierten Fühler (9) zum Messen des Vorrats des zugehörigen zweiten Speichers (5, 6) gesteuert ist.

9. Vorrichtung nach einem der Ansprüche 1 bis 8, wobei die beiden Umlenkorgane (21, 22) um Achsen drehbare Walzen sind, wobei die Neigung der Ebene gebildet durch den Einzugsspalt (23) und das nächstfolgende Führungsorgan (42) der Folien (3, 4) zur mittelsenkrechten Ebene der Achsen einstellbar ist.

10. Vorrichtung nach Anspruch 4, wobei eine zweite Quersiegeleinrichtung (40) benachbart dem der ersten Quersiegeleinrichtung (35) nächstfolgenden Führungsorgan (42) der Folien (3, 4) angeordnet ist.

11. Vorrichtung nach einem der Ansprüche 1 bis 10, wobei der Abstand zwischen dem ersten und zweiten Fühler (14, 15) und dem ersten und zweiten Umlenkorgan (21, 22) einstellbar ist.

## Claims

1. A device for manufacturing packaging bags, comprising:
- a first transport roller (25) to pull a first film (3) from a first feed roller (1), whereby the first film (3) has first marks (12) at a constant first interval (a),
- a second transport roller (26) to pull a second film (4) from a second feed roller (2), whereby the second film (4) has second marks (13) at a constant second interval (a'),
- a first servomotor (27) that is connected with the first transport roller (25) and with a first angle-of-rotation sensor (29),
- a second servomotor (28) that is connected with the second transport roller (26) and with a second angle-of-rotation sensor (30),
- a first sensor (14) that is located next to the first transport roller (25) and scans the first marks (12),
- a second sensor (15) that is located next to the second transport roller (26) and scans the second marks (13), a first idle mechanism (21) and second idle mechanism (22) that together form a narrow feed gap (23) for the two films (3, 4), whereby the feed gap (23) is wider than the sum of the thickness of the two films (3, 4),
- a transverse sealing device (35, 40) downstream of the two idle mechanisms (22, 23) to form a transverse seal to connect the two films (3, 4) with each other, and
- a control device (10) which is connected with the two servomotors (25, 26) and all sensors (14, 15, 29, 30), and which controls the two servomotors (27, 28) so that a first mark (12) and a second mark (13) come to coincide next to the transverse sealing device.

2. The device as claimed in Claim 1, further comprising a blower nozzle (24) to blow a stream of gas into the feed gap (23).

3. The device as claimed in Claim 1, wherein there is a first buffer (43) for the films (3, 4) and a third sensor (46) to measure the supply in the first buffer (43), whereby the third sensor (46) is connected with the control device (10) to regulate the average speed of the first and second servomotors (27, 28).

4. The device as claimed in Claim 3, wherein the buffer (43) and the third sensor (46) are located downstream of the transverse sealing device (35).

5. The device as claimed in Claim 3, wherein the buffer (43) and the third sensor (46) are located upstream of the transverse sealing device (35).

6. The device as claimed in one of the Claims 1 to 5, wherein the absolute amount of the difference between the first distance (a) and the second distance (a') is greater than 0 but less than 0.1 times the first distance (a).

7. The device as claimed in one of the Claims 1 to 6, wherein respective second buffers (5, 6) are located upstream of the first and second transport rollers (25, 26).

8. The device as claimed in Claim 7, wherein the first and second supply (1, 2) each have a drive mechanism (11) which is controlled by a fourth sensor (9) to measure the supply in the corresponding second buffer (5, 6).

9. The device as claimed in one of the Claims 1 to 8, wherein the two idle mechanisms (21, 22) are rollers that rotate around axes, whereby the inclination of the plane formed by the feed gap (23) and an immediately downstream guide mechanism (42) of the films (3, 4) can be adjusted to the center vertical plane of the axes.

10. The device as claimed in Claim 4, wherein a second transverse sealing device (40) is located next to the guide mechanism (42) of the films (3, 4) that immediately follows the first transverse sealing device (35).

11. The device as claimed in one of the Claims 1 to 10, wherein the distance between the first and second sensors (14, 15) and the first and second idle mechanisms (21, 22) are adjustable.

## Revendications

1. Dispositif pour produire des sachets d'emballage comprenant :
- un premier cylindre alimentateur (25) destiné à retirer une première feuille (3) d'un premier stock (1), ladite première feuille (3) comportant à une première distance constante (a) des premiers index (12) ,
- un deuxième cylindre alimentateur (26) destiné à retirer une deuxième feuille (4) d'un deuxième stock (2), ladite deuxième feuille (4) comportant à une deuxième distance constante (a') des deuxièmes index (13),
- un premier servomoteur (27) relié au premier cylindre alimentateur (25) et à un premier capteur d'écart angulaire (29),
- un deuxième servomoteur (28) relié au deuxième cylindre alimentateur (26) et à un deuxième capteur d'écart angulaire (30),
- un premier capteur (14) disposé à proximité du premier cylindre alimentateur (25) et balayant les premiers index (12),
- un deuxième capteur (15) disposé à proximité du deuxième cylindre alimentateur (26) et balayant les deuxièmes index (13),
- un premier organe de renvoi (21) et un deuxième organe de renvoi (22) formant ensemble un interstice d'introduction étroit (23) pour les deux feuilles (3, 4), ledit interstice d'introduction (23) étant plus large que la somme des épaisseurs des deux feuilles (3, 4),
- un dispositif de soudage transversal (35, 40) en aval des deux organes de renvoi (22, 23), destiné à créer une soudure transversale pour assembler les deux feuilles (3, 4),
- un dispositif de commande (10) relié aux deux servomoteurs (25, 26) et à l'ensemble des capteurs (14, 15, 29, 30), contrôlant les deux servomoteurs (27, 28) de telle sorte qu'à proximité du dispositif de soudage transversal (40, 35) un premier index (12) et un deuxième index (13) coincident.

2. Dispositif selon la revendication 1, **caractérisé en ce qu'**il comporte par ailleurs une buse de soufflage (24) destinée au soufflage d'un flux de gaz dans l'interstice d'introduction (23).

3. Dispositif selon la revendication 1, **caractérisé en ce qu'**un premier magasin (43) pour les feuilles (3, 4) et un troisième capteur (46) pour la mesure du stock dans ledit premier magasin (43) sont prévus, le troisième capteur (46) étant relié au dispositif de commande (10) pour permettre la régulation de la vitesse moyenne du premier et deuxième moteur (27, 28).

4. Dispositif selon la revendication 3, **caractérisé en ce que** le magasin (43) et le troisième capteur (46) sont disposés en aval du dispositif de soudage transversal (35).

5. Dispositif selon la revendication 3, **caractérisé en ce que** le magasin (43) et le troisième capteur (46) sont disposés en amont du dispositif de soudage transversal (40).

6. Dispositif selon les revendications 1 à 5, **caractérisé en ce que** le montant absolu de la différence entre la première distance (a) et la deuxième distance (a') est supérieur à 0 mais inférieur à 0,1 x la première distance (a).

7. Dispositif selon l'une quelconque des revendications 1 à 6, **caractérisé en ce qu'**un deuxième magasin (5, 6) est installé en amont du premier, respectivement du deuxième cylindre alimentateur (25, 26.

8. Dispositif selon la revendication 7, **caractérisé en ce que** le premier et le deuxième stock (1, 2) comportent chacun un organe d'entraînement (11) contrôlé par un quatrième capteur (9) lequel mesure le stock du deuxième magasin correspondant (5, 6).

9. Dispositif selon l'une quelconque des revendications 1 à 8, **caractérisé en ce que** les deux organes de renvoi (21, 22) sont des cylindres tournant autour d'axes, l'inclinaison du plan formé par l'interstice d'introduction (23) et l'organe de guidage (42) en amont des feuilles (3, 4) pouvant être réglée par rapport au plan vertical médian des axes.

10. Dispositif selon la revendication 4, **caractérisé en ce qu'**un deuxième dispositif de soudage transversal (40) est prévu à proximité de l'organe de guidage (42) des feuilles (3, 4) en aval du premier dispositif de soudage transversal (35).

11. Dispositif selon l'une quelconque des revendications 1 à 10, **caractérisé en ce que** la distance entre le premier et deuxième capteur (14, 15) et entre le premier et deuxième organe de renvoi (21, 22) est réglable.
